# FASCICULE DE BREVET EUROPEEN

(11) **EP 0 810 687 B1**
(45) Date de publication et mention de la délivrance du brevet: **10.11.1999**
(21) Numéro de dépôt: 97500092.8
(22) Date de dépôt: 27.05.1997
(51) Int. Cl.: H01R 4/24, H01R 4/50

(54) **Connecteur électrique pour connecter des conducteurs électriques**
Elektrischer Verbinder zum Verbinden von elektrischen Leitungen
Electrical connector for connecting electrical conductors

(30) Priorité: 31.05.1996 ES 9601202
(43) Date de publication de la demande: 03.12.1997
(73) Titulaire: FRAMATOME CONNECTORS INTERNATIONAL, 92400 Courbevoie, Paris (FR)
(72) Inventeur: De Keyser, Mark, 08781 Sant Esteve Sesrovires (Barcelona) (ES)
(74) Mandataire: Curell Sunol, Jorge

(56) Documents cités:
- EP-A- 0 653 802
- GB-A- 2 065 994

## Description

### Domaine de l'invention

L'invention se rapporte à un connecteur électrique destiné à connecter des conducteurs électriques munis d'un revêtement isolant, ledit connecteur étant apte à être monté mécaniquement au moyen d'une quelconque source d'énergie et il comprend : [a] un élément récepteur qui présente deux bords principaux qui forment un premier angle non plat, de chacun desquels émerge une aile apte à entourer partiellement l'un desdits conducteurs ; et [b] un élément de cale muni de deux bords actifs qui forment un second angle sensiblement égal audit premier angle, ledit élément de cale étant apte à être introduit entre lesdits premiers bords dudit élément récepteur. GB-A-2 065 994 décrit un tel connecteur avec un élément de cale massif.

### Référence à l'art antérieur

Le brevet US-P-3 848 956 décrit un connecteur destiné à obtenir une dérivation électrique à partir d'un conducteur souterrain muni d'un revêtement isolant sans qu'il faille enlever le revêtement isolant et assurant une étanchéité contre l'humidité aux points de connexion des deux conducteurs. Cependant, le connecteur décrit exige une installation relativement laborieuse.

On connaît également des connecteurs qui comprennent un manchon en forme de "C" et une cale de sorte que l'introduction de la cale dans le manchon assure une fixation entre les conducteurs qu'il s'agit de connecter, ainsi qu'une connexion électrique entre ceux-ci aussi bien par le biais du manchon que de la cale. Toutefois, certains de ces conducteurs présentent des inconvénients, notamment de ne pas convenir aux conducteurs munis d'un revêtement isolant, de présenter un montage difficile et une sécurité insuffisante dans le maintien de la connexion.

### Résumé de l'invention

L'invention propose de supprimer les inconvénients que l'on vient de mentionner. Cet objet est obtenu grâce à un connecteur du type décrit dans l'introduction et qui est caractérisé par le connecteur selon la revendication 1.

### Brève description des dessins

D'autres avantages et caractéristiques de l'invention s'apprécieront à la lecture de la description suivante dans laquelle, sont décrits, sans aucun caractère limitatif, des modes de réalisation préférés de l'invention en se référant aux dessins d'accompagnement dans lesquels :

la figure 1 est une vue éclatée en perspective d'un mode de réalisation du connecteur, objet de l'invention, en relation avec les deux conducteurs qu'il s'agit de connecter. De ces conducteurs, ne sont représentés que quelques tronçons.

La figure 2 est une vue analogue à la vue antérieure d'un autre mode de réalisation du connecteur.

### Description détaillée de l'invention

Bien que la présente invention soit décrite en liaison avec deux modes de réalisation, il demeure entendu que les caractéristiques de l'invention peuvent être réalisées d'autres manières distinctes. En outre, on pourra employer toute dimension, configuration ou classe de matériau adéquat.

Le connecteur comprend un élément récepteur 2 et un élément de cale 4. L'élément récepteur 2 est en forme de "C"; par cette expression, on veut indiquer que les sections transversales de l'élément récepteur 2 reproduisent la forme de la lettre C. L'élément récepteur 2 consiste en une partie centrale ou plaque 6 limitée dans le sens longitudinal par deux premiers bords 8 qui forment entre eux un angle non plat, c'est-à-dire que les premiers bords 8 ne sont pas parallèles entre eux. De chacun de ces premiers bords 8 émerge une aile 10 présentant une courbure ou plusieurs plis de sorte que chaque aile peut entourer partiellement l'un des conducteurs 12. Chaque conducteur 12 comporte un revêtement isolant 14 qui entoure l'âme de conducteur 16.

L'élément de cale 4 dispose de deux bords actifs 18 qui forment entre eux un second angle sensiblement égal au premier angle déterminé par les premiers bords 8 de l'élément récepteur 2. Cet élément de cale 4 peut être introduit entre les ailes 10 et il est préférable que les surfaces extérieures de ces bords actifs 18 soient concaves étant donné qu'entre celles-ci et les surfaces internes des ailes 10, on cherche à maintenir prisonniers les conducteurs 12.

Dans chacun des bords actifs 18, sont prévus des moyens perforateurs 20 qui peuvent former des successions de dents (comme le montrent les figures), être en forme de lame et autre. Lors de l'introduction avec suffisamment de force de l'élément de cale 4 entre les ailes 10, en logeant les conducteurs 12, les moyens perforateurs 20 pénètrent dans le revêtement isolant jusqu'à l'établissement d'un contact avec l'âme du conducteur 16. L'élément 4 est en matériau électriquement conducteur de façon à assurer le passage du courant entre les moyens perforateurs 20 situés dans les bords actifs opposés.

Dans le mode de réalisation représenté sur la figure 1, l'élément récepteur 2 présente un appendice postérieur 22, une dépression 24 et une rainure 26 qui déterminent un bord de butée 28 ce qui, de manière connue per se, facilite la rétention de l'élément de cale 4, assurant un bon fonctionnement. Pour sa part, l'élément de cale 4 est formé par une feuille unique de métal qui a été déformée telle qu'elle est montrée, après avoir été repliée plusieurs fois sur elle-même dans le sens longitudinal, constituant deux boucles principales sensiblement égales et une troisième boucle 30. Cette figuration assure une élasticité satisfaisante à l'élément de cale 4.

Dans le mode de réalisation selon la figure 2, l'élément de cale 4 comporte une partie centrale 32 qui comprend une pluralité de segments 34, arqués vers l'extérieur et dirigés alternativement dans des sens opposés ; ces segments s'étendent entre les parties extrêmes 36 où ont été ménagés les bords actifs 18 ; cette configuration assure également une élasticité appropriée à l'élément de cale 4. Pour sa part, l'élément récepteur 2 présente un appendice 38 qui, depuis la partie centrale ou plaque 6, fait saillie vers l'intérieur de l'espace compris entre les ailes 10 ; cet appendice 38 est apte à assurer une rétention appropriée de l'élément de cale 4, et par la même occasion, également un bon fonctionnement.

Toute source d'énergie pourra convenir au montage mécanique du connecteur et pourra être d'origine hydraulique, fournie par une cartouche ou autre. Bien entendu, dans le cas de connecteurs de faibles dimensions, le montage pourra être facilement réalisé en s'aidant simplement d'outils manuels.

## Revendications

1. Connecteur électrique destiné à connecter des conducteurs électriques (12) munis d'un revêtement isolant (14), le connecteur étant apte à être monté mécaniquement au moyen de toute source d'énergie et comprenant: [a] un élément récepteur (2) qui présente deux premiers bords (8) qui forment un premier angle non plat, à partir de chacun desquels émerge une aile (10) apte à entourer partiellement l'un des conducteurs (12); et [b] un élément de cale (4) muni de deux bords actifs (18) qui forment un second angle sensiblement égal au premier angle, l'élément de cale (4) étant apte à être introduit entre les premiers bords (8) de l'élément récepteur (2), caractérisé par le fait que l'élément de cale (4) est un élément élastique formé d'une feuille de métal unique comprenant une pluralité de segments, et les bords actifs (18) de l'élément de cale (4) présentent à l'extérieur et de façon opposée des moyens perforateurs (20) aptes à mordre dans les éléments conducteurs (12) pour la perforation du revêtement isolant (14) et la liaison électrique des conducteurs.

2. Connecteur électrique selon la revendication 1, caractérisé par le fait que les moyens perforateurs sont constitués de successions de dents (20) respectives.

3. Connecteur électrique selon l'une des revendications 1 ou 2, caractérisé par le fait que les bords actifs (18) de l'élément de cale (4) définissent des concavités respectives, dont chacune d'entre elles est applicable à la surface extérieure de l'un des conducteurs (12).

4. Connecteur selon l'une des revendications précédentes caractérisé en ce que les segments sont réalisés par repli de la feuille sur elle même dans le sens longitudinal et constituent deux boucles principales.

5. Connecteur selon l'une quelconque des revendications 1 à 3 caractérisé en ce que les segments (34) sont arqués vers l'extérieur et dirigés alternativement dans le sens opposé.

## Patentansprüche

1. Elektrischer Verbinder zum Verbinden von elektrischen Leitungen (12) mit einem Isoliermantel (14), wobei der Verbinder mittels jeder mechanischen Energieeinwirkung befestigt werden kann und folgendes aufweist:
- (a) ein Aufnahmeelement (2) mit zwei ersten Rändern (8), die einen ersten Winkel ungleich null bilden und jeweils mit einem Flügel (10) enden, der geeignet ist, eine der Leitungen (12) teilweise zu umgeben, und
- (b) ein Keilelement (4) mit zwei aktiven Flächen (18), die einen zweiten Winkel bilden, der im wesentlichen dem ersten Winkel entspricht, wobei sich das Keilelement (4) zwischen die ersten Ränder (8) des Aufnahmeelements (2) einführen läßt, dadurch gekennzeichnet, daß das Keilelement (4) ein elastisches Element ist, das aus einer einzigen Metallfolie mit mehreren Segmenten gebildet ist, und die aktiven Flächen (18) des Keilelements (4) außen und gegenüberliegend Perforiermittel (20) aufweisen, die in die Leitungen (12) greifen und den Isoliermantel (14) und die elektrische Verbindung der Leitungen perforieren.

2. Elektrischer Verbinder nach Anspruch 1, dadurch gekennzeichnet, daß die Perforiermittel aus einer Folge von Zähnen (20) bestehen.

3. Elektrischer Verbinder nach Anspruch 1 oder 2, dadurch gekennzeichnet, daß die aktiven Flächen (18) des Keilelements (4) jeweils Aushöhlungen bilden, die sich an die Außenfläche eines der Leiter (12) anpassen können.

4. Verbinder nach einem der vorhergehenden Ansprüche, dadurch gekennzeichnet, daß die Segmente durch Umschlagen der Folie um sich selbst in Längsrichtung verwirklicht werden und zwei Hauptschleifen bilden.

5. Verbinder nach einem der Ansprüche 1 bis 3, dadurch gekennzeichnet, daß die Segmente (34) wechselweise entgegengesetzt nach außen gekrümmt ausgerichtet sind.

## Claims

1. Electrical connector intended for connecting electrical conductors (12) which are provided with an insulating sheath (14), the connector being able to be mechanically mounted by means of any energy source and comprising: [a] a receiving element (2) which has two first edges (8) forming a non-flat first angle, from each of which emerges a wing (10) capable of partially surrounding one of the conductors (12); and [b] a wedging element (4) provided with two active edges (18) forming a second angle approximately equal to the first angle, the wedging element (4) being able to be inserted between the first edges (8) of the receiving element (2), characterized in that the wedging element (4) is a resilient element formed from a single sheet of metal comprising a plurality of segments, and the active edges (18) of the wedging element (4) have, on the outside in an opposed manner, perforating means (20) capable of biting into the conductor elements (12) in order to pierce the insulating sheath (14) and make electrical connection with the conductors.

2. Electrical connector according to Claim 1, characterized in that the perforating means consist of a succession of respective teeth (20).

3. Electrical connector according to either of Claims 1 and 2, characterized in that the active edges (18) of the wedging element (4) define respective concavities, each concavity being applied against the external surface of one of the conductors (12).

4. Connector according to one of the preceding claims, characterized in that the segments are produced by folding the sheet on itself in the longitudinal direction and constitute two main loops.

5. Connector according to any one of Claims 1 to 3, characterized in that the segments (34) are bowed outwards and directed alternately in opposite directions.
